# FASCICULE DE BREVET EUROPEEN

(11) **EP 1 225 301 B1**
(45) Date de publication et mention de la délivrance du brevet: **29.03.2006**
(21) Numéro de dépôt: 02290125.0
(22) Date de dépôt: 18.01.2002
(51) Int. Cl.: E21B 17/00, E21B 47/12

(54) **Tige creuse de forage pour la transmission d'informations**
Hohles Bohrgestänge zur Informationsübertragung
Hollow drill pipe for transmitting information

(30) Priorité: 22.01.2001 FR 0100798
(43) Date de publication de la demande: 24.07.2002
(73) Titulaire: COMPAGNIE DU SOL, 92000 Nanterre (FR)
(72) Inventeur: Aiello, Giovanni, c/o Compagnie du Sol, 92000 Nanterre (FR)
(74) Mandataire: Dronne, Guy

(56) Documents cités:
- EP-A- 0 964 134
- FR-A- 2 777 594
- US-A- 4 012 092
- US-A- 4 684 946
- US-A- 4 899 834

## Description

La présente invention a pour objet une tige creuse de forage pour la transmission d'informations et un train de tiges permettant la réalisation d'une telle transmission d'informations.

De façon plus précise, l'invention a pour objet une tige de forage du type utilisé pour réaliser les trains de forage de tiges de forage servant à forer des puits dans le sol, ces puits étant remplis au fur et à mesure de leur forage d'une boue de forage, ces tiges permettant en outre la transmission d'informations entre le fond du puits et la surface du sol.

Une installation de forage constituée par des tiges de forage permettant la transmission d'informations entre le fond du puits en cours de forage et la surface du sol a déjà été décrite dans le brevet français 2 777 594 au nom de la demanderesse. Comme on l'explique dans ce document, lors du forage du puits, il est très important de pouvoir transmettre vers la surface du sol des informations recueillies par des capteurs montés à proximité de l'outil de forage, ce dernier étant fixé à l'extrémité inférieure du train de tiges de forage.

En se référant à la figure 1 annexée, on va décrire une des solutions proposées dans le brevet français mentionné ci-dessus.

Sur la figure 1, on a représenté un train de tiges de forage formé par la tige 10a constituant la tige inférieure, la tige 10b constituant la tige supérieure et des tiges intermédiaires. Un outil de forage 12 est fixé à l'extrémité inférieure de la tige 10a et comporte des capteurs de mesure 14. La face interne 16 des tiges 10 est revêtue d'une couche de matériau isolant 18 sur toute la longueur du train de tiges. Par ailleurs, le train de tiges est bien sûr disposé à l'intérieur du puits en cours de forage 20 qui est rempli d'une boue de forage 22 conductrice de l'électricité. Pour permettre la transmission des informations, on trouve une première bobine d'induction 24 disposée à proximité de l'extrémité inférieure de la tige 10a et reliée au capteur de mesure 14. On trouve également une bobine de couplage inductif 26 montée à l'intérieur de la tige supérieure 10b et reliée à des conducteurs tels que 28 assurant la transmission vers un dispositif de traitement des signaux électriques recueillis par la bobine 26.

Grâce à la présence de la couche isolante 16, on constitue une boucle de courant fermée consistant d'une part en la boue de forage 30 remplissant l'intérieur des tiges 10 et d'autre part en l'ensemble constitué par la paroi même des tiges 10 et par la boue 32 à l'extérieur des tiges 10.

A l'aide de la bobine inférieure 24, on induit un courant alternatif représentatif de l'information dans la boucle de courant, ce courant alternatif étant recueilli par la bobine réceptrice 26.

On comprend que plus la résistance linéique de la boucle de courant est faible et mieux le système fonctionnera. On comprend en particulier que le système qui vient d'être décrit en liaison avec la figure 1 est très bien adapté au cas où la boue de forage présente une résistance linéique faible.

Or, il existe un certain nombre de chantiers dans lesquels la boue de forage présente une résistance linéique relativement élevée. Il est bien sûr possible d'améliorer les caractéristiques de la boue de forage et de la rendre plus conductrice mais cela risque d'aboutir à un coût plus élevé de celle-ci. Par ailleurs, il existe des cas où l'utilisation de l'eau de mer pour améliorer la conductivité de la boue n'est pas conseillée. C'est en particulier le cas lors de la présence de couches argileuses importantes dans le terrain que l'on veut forer. En effet, dans ce cas, les couches argileuses gonflent et engendrent un resserrement du forage. Dans un tel terrain, il faut utiliser des boues à l'huile dont la conductivité est très faible.

On comprend qu'il est donc effectivement utile de disposer d'un train de tiges et donc de tiges de forage qui permettent d'améliorer la conductivité de la boucle de courant définie ci-dessus quelles que soient les propriétés électriques de la boue de forage utilisée.

On comprend également qu'il existe un certain nombre de cas dans lesquels le liquide circulant à l'intérieur des tiges est chargé avec des matériaux découpés du sol qui produisent un effet abrasif important sur la face interne des tiges du fait de leur entraînement par le liquide sous pression. C'est le cas de la circulation dite "inverse" de la boue dans le forage, cette boue étant injectée dans l'espace annulaire entre le forage et le train de tiges et remontant avec les matériaux arrachés à l'intérieur des tiges.

Un premier objet de l'invention est de foumir une tige de forage qui permette la transmission d'informations par l'intermédiaire de cette tige quelles que soient les propriétés électriques de la boue servant à réaliser le forage et qui évite le phénomène d'abrasion.

Pour atteindre ce but, selon l'invention, la tige creuse de forage pour la transmission d'informations, ladite tige étant destinée à être placée dans un forage rempli d'une boue de forage, ladite tige comportant une paroi cylindrique conductrice de l'électricité avec une face interne, une face externe, une première extrémité munie d'un manchon mâle de raccordement et une deuxième extrémité munie d'un manchon femelle de raccordement, se caractérise en ce qu'elle comprend en outre :
- une couche de matériau isolant électrique recouvrant la face interne de la tige sur toute sa longueur ;
- une couche conductrice recouvrant ladite couche isolante ;
- ladite couche de matériau conducteur de l'électricité se terminant à chacune de ses extrémités proches des manchons de raccordement par une bague conductrice reliée électriquement à ladite couche conductrice et en ce que ladite couche conductrice de l'électricité est revêtue sur sa face interne d'une deuxième couche d'un matériau isolant électrique, ladite deuxième couche ne recouvrant pas la face interne desdites bagues qui est au contact de la boue de forage.

On comprend qu'ainsi, sur toute la longueur d'une tige, une partie de la boucle de courant est constituée par la couche conductrice et par les deux bagues conductrices.

La couche conductrice constitue une sorte de court-circuit par rapport à la boue contenue dans la tige. Au niveau du raccordement entre les deux tiges, la continuité électrique est assurée par la boue au contact des bagues conductrices des tiges adjacentes. La distance entre les deux bagues étant réduite, cela ne pose pas de problème. En outre, la couche conductrice et les deux bagues conductrices sont isolées électriquement de la paroi de la tige par la couche isolante.

De plus, la couche conductrice est protégée mécaniquement par la couche isolante qui la recouvre. Seule la face interne de chaque bague est soumise à l'effet abrasif du liquide circulant dans la tige. Cependant, ces bagues ont une longueur réduite par rapport à la longueur de la tige et peuvent être réalisées avec un matériau conducteur résistant à l'abrasion.

De préférence, la tige de forage se caractérise en ce que la longueur l de chacune desdites bagues conductrices est comprise entre 0,8 et 2,2 D, D étant le diamètre interne de ladite tige.

De préférence également ladite couche de matériau isolant recouvre également les faces internes des manchons de raccordement au moins pour leurs parties qui ne sont pas en recouvrement mutuel lorsqu'une tige de forage est assemblée à une autre tige de forage.

Un deuxième objet de l'invention est de fournir un train de tiges de forage qui permette la transmission d'informations au moins entre l'extrémité inférieure du train et son extrémité supérieure dans des conditions améliorées quelles que soient les propriétés électriques de la boue remplissant le forage en cours de réalisation.

Pour atteindre ce but, le train de tiges de forage pour la transmission d'informations au moins entre l'extrémité inférieure du train et son extrémité supérieure se caractérise en ce qu'il comprend :
- une pluralité de tiges creuses de forage du type mentionné précédemment, raccordées entre elles par leurs manchons de raccordement ;
- un outil de forage fixé à l'extrémité inférieure de la tige inférieure dudit train ;
- un premier ensemble de couplage électromagnétique disposé à proximité de l'extrémité inférieure de la tige inférieure dans l'alésage axial de ladite tige et apte à recevoir des signaux électriques altematifs représentatifs d'informations à transmettre ; et
- un deuxième ensemble de couplage électromagnétique disposé dans l'alésage axial de la tige supérieure située à l'intérieur du forage ; par quoi ledit deuxième ensemble est apte à recueillir un signal électrique créé par la circulation d'un courant dans une boucle de courant constituée d'une part par ladite couche conductrice, par les bagues conductrices et par la boue à l'intérieur desdites tiges et d'autre part par la paroi desdites tiges et la boue à l'extérieur desdites tiges, ledit courant étant créé par le signal appliqué au premier ensemble de couplage électromagnétique.

D'autres caractéristiques et avantages de l'invention apparaîtront mieux à la lecture de la description qui suit de plusieurs modes de réalisation de l'invention donnés à titre d'exemples non limitatifs. La description se réfère aux figures annexées, sur lesquelles :
- la figure 1 déjà décrite montre en coupe verticale un train de tiges de forage permettant la transmission d'informations selon une technique de l'art antérieur ;
- la figure 2 est une vue partielle en demi-coupe longitudinale d'un train de deux tiges de forage conforme à l'invention ;
- la figure 3 est une vue de détail de la figure 2 ; et
- la figure 4 est une vue en coupe verticale d'un train de tiges conforme à l'invention permettant la transmission d'informations.

En se référant aux figures 2 et 3, on va décrire un mode préféré de réalisation de l'invention. Sur ces figures, on a fait apparaître la paroi 52₁ d'une première tige T₁ et la paroi 52₂ d'une deuxième tige T₂, XX' étant l'axe commun à ces deux tiges. Sur cette figure, on a plus particulièrement représenté le manchon de raccordement femelle 60 de la tige T₁ et le manchon de raccordement mâle 62 de la tige T₂ ainsi que des parties courantes de ces deux tiges. De façon classique, les manchons mâle et femelle sont constitués par des filetages tronconiques 64. La face interne 66 de la tige T₂ et la face interne 68 de la tige T₁ sont recouvertes par une couche isolante 70. Cette couche isolante est par exemple constituée par une couche d'une résine époxy isolante dont l'épaisseur est de préférence inférieure à 250 µm. D'une manière plus générale, l'épaisseur de la couche isolante dépend des propriétés diélectriques du matériau utilisé. La couche isolante 70 se prolonge sur le début 72 du manchon de raccordement 60 et sur le début 74 du manchon de raccordement 62 de la tige T₂. Dans cette zone, les deux manchons de raccordement définissent un évidement 76. De préférence, un joint annulaire isolant d'étanchéité 78 solidaire de l'extrémité 74 du manchon de raccordement 62 est mis en place. Lorsque l'assemblage des deux tiges est terminé, le joint 78 est comprimé pour assurer une étanchéité.

Sur la couche isolante 70, on réalise une couche conductrice 80 qui s'étend sur la face interne, sur toute sa longueur, de la couche isolante à l'exception de ses extrémités proches des manchons de raccordement.

La couche conductrice 80 est raccordée électriquement à ses extrémités correspondant aux manchons de raccordement 60 et 62 à des bagues conductrices annulaires telles que 84 disposées au droit des manchons de raccordement. Ces bagues 84 sont isolées de la paroi 52 de la tige par la couche isolante 70. Sur la partie courante de la couche conductrice 80, on réalise une deuxième couche isolante de protection 86. Bien entendu, la couche isolante 86 ne recouvre pas les bagues conductrices 84.

On comprend que les ensembles constitués par la couche conductrice 80 et les bagues conductrices 84 raccordées électriquement aux couches conductrices 80 constituent un court-circuit de la boue contenue dans la tige sur la longueur de celle-ci. Ce résultat est obtenu bien sûr du fait que les bagues conductrices 84 sont directement au contact de la boue contenue à l'intérieur des tiges T, tout en étant isolée de la paroi 52 de la tige.

Il faut ajouter que la continuité électrique entre les couches conductrices 80 au niveau de l'évidement 76 entre deux tiges consécutives est assurée via les bagues 84 et la boue dans des conditions tout à fait acceptables par la boue contenue dans cet évidement quelles que soient les propriétés de la boue en raison de la très faible longueur de l'évidement. On comprend également que la suite des couches conductrices 80 et des bagues 84 est isolée des parois 52₁, 52₂ des tiges T₁ et T₂. Les parois 52₁ et 52₂ ainsi que la boue à l'extérieur des tiges constituent le trajet de retour de la boucle de courant.

La couche conductrice 80 peut avantageusement être constituée par un dépôt de résine époxy conductrice dont l'épaisseur est également de l'ordre de 250 µm.

La couche conductrice 80 peut également être réalisée de la manière suivante.

On part d'un tube métallique dont la longueur est inférieure à celle de la métallisation à réaliser (bagues 84 à mettre en place) et dont le diamètre externe est légèrement inférieur au diamètre interne de la paroi 52 de la tige. On dépose sur la face externe de ce tube la couche isolante 70 et sur sa face interne la couche isolante 86. De plus, ce tube a une épaisseur réduite, au plus égale à 1 mm. Puis, le tube est introduit dans l'alésage de la tige et immobilisé, au moins en translation, dans celle-ci. Cette immobilisation peut être obtenue par tout moyen convenable. On peut utiliser en particulier une expansion du tube, rendue possible par sa faible épaisseur, par échauffement ou par application d'une pression interne.

Dans tous les cas, la couche conductrice 80 est interrompue à ses extrémités pour permettre la mise en place des bagues 84 qui sont reliées électriquement à la couche 80, par exemple par soudage. Dans ce mode de réalisation, la face externe des bagues 84 est recouverte d'une couche isolante prolongeant la couche isolante 70.

Les bagues 84 sont réalisées avec un matériau qui présente une bonne conductibilité électrique pour le couplage électrique avec la boue et une bonne résistance à l'abrasion. Par exemple, les bagues 84 peuvent être réalisées en laiton avec un traitement de surface, par exemple, par nitruration pour augmenter la dureté superficielle de la bague.

De préférence, la longueur de la bague 80 selon l'axe XX' de la tige est comprise entre 0,8 et 2,2 D, D étant le diamètre interne de la tige. Une telle longueur de bague assure un contact électrique suffisant entre la boue et la couche conductrice 80 par l'intermédiaire des bagues.

Le diamètre interne D des tiges peut être de l'ordre de 2,5 à 5 cm. La longueur I de la bague est donc de l'ordre de 2,5 cm à 11 cm, ce qui est très réduit par rapport à la longueur totale de la tige qui est de l'ordre de 9 à 10 mètres. La réalisation particulière des bagues 84 ne soulève donc pas de problème particulier vu la longueur réduite de celles-ci.

En se référant maintenant à la figure 4, on va décrire un mode complet de réalisation d'un train de tiges avec les moyens de transmission d'informations.

Sur cette figure, on a représenté un forage en cours de réalisation 90 dans lequel on trouve la boue de forage 92. Dans le forage, on a représenté le train de tiges constitué par la tige inférieure Tᵢ, la tige supérieure Tₛ et les tiges intermédiaires T. Comme cela est bien connu, la tige supérieure Tₛ coopère avec une tête de forage 94 qui permet la mise en rotation du train de tiges et la descente progressive de celui-ci dans le forage 90. A l'extrémité inférieure de la tige inférieure Tᵢ est monté un outil de forage 96 de type standard. Cet outil de forage est équipé de capteurs de mesure 98. Conformément aux caractéristiques de l'invention, la face interne 100 des tiges T est recouverte successivement d'une couche isolante 102, d'une couche conductrice 104 munie de ses bagues d'extrémité 105, ces demières étant directement au contact de la boue contenue à l'intérieur des tiges de forage et la deuxième couche isolante 107 recouvrant la partie courante de la couche conductrice 104. Une première bobine de couplage électromagnétique 106 est montée à l'intérieur de la tige inférieure Tᵢ à proximité de son extrémité inférieure. Cette bobine 106 est raccordée électriquement par des conducteurs 108 aux capteurs 98 et se comporte comme une bobine émettrice et éventuellement réceptrice. A l'intérieur de la tige supérieure Tₛ, on monte une deuxième bobine de couplage électromagnétique 110. Cette bobine 110 est maintenue en dessous du niveau de la boue 92 dans le forage. Cette bobine est réceptrice et éventuellement émettrice.

Comme on l'a déjà expliqué, l'ensemble des tiges avec leurs couches conductrices et isolantes définit une boucle de courant fermée dont une première branche est constituée par les couches conductrices 104 et la boue contenue à l'intérieur des tiges et dont la deuxième branche est constituée par la paroi des tiges elle-même et la boue à l'extérieur du train de tiges. Ces deux branches de la boucle de courant étant raccordées par l'outil de forage 96 à son extrémité inférieure et par des moyens convenables à son extrémité supérieure. La bobine inférieure 106 reçoit des capteurs 98, des signaux électriques représentatifs des mesures effectuées par les capteurs 98. Ces signaux altematifs induisent un courant dans la boucle fermée de courant décrite précédemment. Ce courant alternatif crée dans la deuxième bobine 110 un courant alternatif représentatif de l'information de mesure délivrée par les capteurs 98, la tension créée dans la bobine est transmise à un ensemble de traitement 112 par l'intermédiaire des conducteurs électriques 114 et d'un collecteur tournant au niveau de la tête de forage 94.

## Revendications

1. Tige creuse de forage pour la transmission d'informations, ladite tige étant destinée à être placée dans un forage rempli d'une boue de forage, ladite tige (50) comportant une paroi cylindrique (52) conductrice de l'électricité avec une face interne (52a), une face externe, une première extrémité munie d'un manchon mâle (62) de raccordement et une deuxième extrémité munie d'un manchon femelle (60) de raccordement, **caractérisée en ce qu'**elle comprend en outre :
- une couche de matériau isolant électrique (54) recouvrant la face interne de la tige sur toute sa longueur ;
- une couche conductrice (56) recouvrant ladite couche isolante ;
- ladite couche de matériau conducteur de l'électricité (80) se terminant à chacune de ses extrémités proches des manchons de raccordement (60, 62) par une bague conductrice (84) reliée électriquement à ladite couche conductrice (80) et **en ce que** ladite couche conductrice (80) de l'électricité est revêtue sur sa face interne d'une deuxième couche (86) d'un matériau isolant électrique, ladite deuxième couche ne recouvrant pas la face interne desdites bagues qui est au contact de la boue de forage.

2. Tige creuse de forage selon la revendication 1, **caractérisée en ce que** ladite couche de matériau isolant (70) recouvre également les faces intemes des manchons de raccordement (60, 62) au moins pour leurs parties (72, 74) qui ne sont pas en recouvrement mutuel lorsqu'une tige de forage est assemblée à une autre tige de forage.

3. Tige creuse de forage selon l'une quelconque des revendications 1 et 2, **caractérisée en ce qu'**elle comprend en outre un joint (78) annulaire isolant électrique solidaire d'un des deux manchons mâle ou femelle de raccordement (60, 62) de telle manière que ledit joint réalise une étanchéité entre un manchon mâle et un manchon femelle lorsque deux tiges sont assemblées entre elles.

4. Tige de forage selon l'une quelconque des revendications 1 à 3, **caractérisée en ce que** ladite couche en matériau isolant (70) constitue un revêtement de la face interne de ladite tige.

5. Tige de forage selon la revendication 4, **caractérisée en ce que** ladite couche en matériau isolant (70) est réalisée avec une résine époxy isolante.

6. Tige de forage selon la revendication 5, **caractérisée en ce que** ladite couche en matériau isolant (70) a une épaisseur inférieure à 250 µm.

7. Tige de forage selon l'une quelconque des revendications 1 à 6, **caractérisée en ce que** ladite couche conductrice de l'électricité (80) est une couche de résine époxy conductrice.

8. Tige de forage selon l'une quelconque des revendications 1 à 3, **caractérisée en ce que** la couche conductrice (80) est constituée par un tube en matériau conducteur dont l'épaisseur est au plus égale à quelques millimètres, **en ce que** la couche isolante (70) est constituée par un dépôt de matériau isolant sur la face externe dudit tube, ledit tube étant immobilisé à l'intérieur de ladite tige.

9. Tige de forage selon l'une quelconque des revendications 1 à 8, **caractérisée en ce que** la longueur (l) de chacune desdites bagues conductrices (84) est comprise entre 0,8 et 2,2 D, D étant le diamètre interne de ladite tige.

10. Train de tiges de forage pour la transmission d'informations au moins entre l'extrémité inférieure du train et son extrémité supérieure, **caractérisé en ce qu'**il comprend :
- une pluralité de tiges creuses (T) de forage selon l'une quelconque des revendications 1 à 9, lesdites tiges étant assemblées entre elles par leurs manchons de raccordement ;
- un outil de forage (96) fixé à l'extrémité inférieure de la tige inférieure dudit train ;
- un premier ensemble de couplage électromagnétique (106) disposé à proximité de l'extrémité inférieure de la tige inférieure dans l'alésage axial de ladite tige et apte à recevoir des signaux électriques alternatifs représentatifs d'informations à transmettre ; et
- un deuxième ensemble de couplage électromagnétique (110) disposé dans l'alésage axial de la tige supérieure située à l'intérieur du forage ; par quoi ledit deuxième ensemble est apte à recueillir un signal électrique créé par la circulation d'un courant dans une boucle de courant constituée d'une part par ladite couche conductrice (80), et par lesdites bagues conductrices (84) et par la boue à l'intérieur desdites tiges et d'autre part par la paroi desdites tiges et la boue à l'extérieur desdites tiges, ledit courant étant créé par le signal appliqué au premier ensemble de couplage électromagnétique

## Patentansprüche

1. Hohles Bohrgestänge für die Übertragung von Informationen, wobei das Gestände dazu bestimmt ist, in einer mit Bohrschlamm gefüllten Bohrung angeordnet zu werden, wobei das Gestänge (50) eine stromleitende zylinderförmige Wand (52) umfaßt, die eine Innenseite (52a), eine Außenseite, ein erstes Ende, das mit einer männlichen Verbindungsmuffe (62) versehen ist, und ein zweites Ende aufweist, das mit einer weiblichen Verbindungsmuffe (62) versehen ist, **dadurch gekennzeichnet, daß** das Gestänge femer umfaßt:
- eine Schicht aus elektrisch isolierendem Material (54), welche die Innenseite des Gestänges auf seiner gesamten Länge bedeckt;
- eine leitende Schicht (56), welche die isolierende Schicht bedeckt;
- wobei die Schicht aus stromleitendem Material (80) an jedem ihrer Enden nahe der Verbindungsmuffen (60, 62) in einem leitenden Ring (84) endet, der elektrisch mit der leitenden Schicht (80) verbunden ist, und **dadurch**, daß die stromleitende Schicht (80) auf ihrer Innenseite mit einer zweiten Schicht (86) aus einem elektrisch isolierenden Material überzogen ist, wobei die zweite Schicht nicht die Innenseite der Ringe bedeckt, die mit dem Bohrschlamm in Kontakt ist.

2. Hohles Bohrgestänge nach Anspruch 1, **dadurch gekennzeichnet, daß** die Schicht aus isolierendem Material (70) auch die Innenseiten der Verbindungsmuffen (60, 62) zumindest in deren Abschnitten (72, 74) bedeckt, die - wenn ein Bohrgestänge mit einem anderen Bohrgestänge zusammengefügt wird - einander nicht gegenseitig bedecken.

3. Hohles Bohrgestänge nach einem der Ansprüche 1 und 2, **dadurch gekennzeichnet, daß** es ferner einen elektrischen Dichtungsring (78) umfaßt, der mit der männlichen oder der weiblichen Verbindungsmuffe (60, 62) einstückig verbunden ist, so daß die Dichtung eine Dichtheit zwischen einer männlichen und einer weiblichen Muffe gewährleistet, wenn zwei Gestänge zusammengefügt werden.

4. Bohrgestänge nach einem der Ansprüche 1 bis 3, **dadurch gekennzeichnet, daß** die Schicht aus isolierendem Material (70) einen Überzug der Innenseite des Gestänges bildet.

5. Bohrgestänge nach Anspruch 4, **dadurch gekennzeichnet, daß** die Schicht aus isolierendem Material (70) mit einem isolierenden Epoxidharz hergestellt ist.

6. Bohrgestänge nach Anspruch 5, **dadurch gekennzeichnet, daß** die Schicht aus isolierendem Material (70) eine Dicke von weniger als 250 µm aufweist.

7. Bohrgestänge nach einem der Ansprüche 1 bis 6, **dadurch gekennzeichnet, daß** die stromleitende Schicht (80) eine leitende Epoxidharz-Schicht ist.

8. Bohrgestänge nach einem der Ansprüche 1 bis 3, **dadurch gekennzeichnet, daß** die leitende Schicht (80) aus einem Rohr aus einem leitenden Material besteht, dessen Dicke höchstens einige Millimeter beträgt, und **dadurch**, daß die isolierende Schicht (70) aus einer Ablagerung von isolierendem Material auf der Außenseite des Rohrs besteht, wobei das Rohr im Inneren des Gestänges festgestellt ist.

9. Bohrgestänge nach einem der Ansprüche 1 bis 8, **dadurch gekennzeichnet, daß** die Länge (I) von jedem der leitenden Ringe (84) zwischen 0,8 und 2,2 D liegt, wobei D der Innendurchmesser des Gestänges ist.

10. Bohrgestängestrarig für die Übertragung von Informationen mindestens zwischen dem unteren Ende des Strangs und seinem oberen Ende, **dadurch gekennzeichnet daß** er umfaßt:
- mehrere hohle Bohrgestänge (T) nach einem der Ansprüche 1 bis 9, wobei die Gestänge untereinander über ihre Verbindungsmuffen zusammengefügt werden;
- ein Bohrwerkzeug (96), das an dem unteren Ende des unteren Gestänges des Strangs befestigt ist;
- eine erste elektromagnetische Kopplungsanordnung (106), die in der Nähe des unteren Endes des unteren Gestänges in der Axialbohrung des Gestänges angeordnet und geeignet ist, abwechselnde elektrische Signale zu empfangen, die für zu übertragende Informationen repräsentativ sind; und
- eine zweite elektromagnetische Kopplungsanordnung (110), die in der Axialbohrung des oberen Gestänges angeordnet ist, das sich im Inneren der Bohrung befindet; wodurch die zweite Anordnung geeignet ist, ein elektrisches Signal zu empfangen, das durch die Zirkulation eines Stroms in einer Stromschleife erzeugt wird, die einerseits durch die leitende Schicht (80) und durch die leitenden Ringe (84) und den Schlamm im Inneren der Gestänge und andererseits durch die Wand der Gestänge und den Schlamm außerhalb der Gestänge gebildet ist, wobei der Strom durch das Signal erzeugt wird, das auf die erste elektromagnetische Kopplungsanordnung angewendet wird.

## Claims

1. A hollow drilling rod for transmitting information, said rod being for placing in a borehole filled with a drilling mud, said rod (50) comprising an electrically conductive cylindrical wall (52) having an inside face (52a), an outside face, a first end provided with a male coupling sleeve (62), and a second end provided with a female coupling sleeve (60), the rod being **characterised in that** it further comprises:
- a layer of electrically insulating material (54) covering the inside face of the rod along its entire length;
- a conductive layer (56) covering said insulating layer;
- said layer of electrically conductive material (80) terminating at each of its ends close to the coupling sleeves (60, 62) in a conductive ring (84) which is electrically connected to said conductive layer (80) and **in that** the inside face of said electrically conductive layer (80) is covered with a second layer (86) of electrically insulating material, said second layer not covering the inside faces of said rings which are in contact with the drilling mud.

2. A hollow drilling rod according to claim 1, **characterised in that** said layer of insulating material (70) also covers the inside faces of the coupling sleeves (60, 62), at least for the portions (72, 74) thereof which do not overlap mutually when the drilling rod is assembled to another drilling rod.

3. A hollow drilling rod according to claim 1 or 2, **characterised in that** it further comprises an electrically insulating sealing ring (78) secured to one of the two male or female coupling sleeves (60, 62) In such a manner that said sealing ring provides leaktightness between a male sleeve and a female sleeve when two rods are assembled together.

4. A drilling rod according to any one of claims 1 to 3, **characterised In that** said layer of insulating material (70) constitutes a coating on the inside face of said rod.

5. A drilling rod according to claim 4, **characterised in that** said layer of insulating material (70) is made of an insulating epoxy resin.

6. A drilling rod according to claim 5, **characterised in that** said layer of insulating material (70) is less than 250 µm thick.

7. A drilling rod according to any one of claims 1 to 6, **characterised in that** said electrically conductive layer (80) is a layer of conductive epoxy resin.

8. A drilling rod according to any one of claims 1 to 3, **characterised in that** the conductive layer (80) is constituted by a tube of conductive material of a thickness that is no greater than a few millimeters, **in that** the insulating layer (70) is constituted by depositing an insulating material on the outside face of said tube, said tube being held stationary inside said rod.

9. A drilling rod according to any one of claims 1 to 8, **characterised in that** the length (ℓ) of each of said conductive rings (84) lies in the range 0.8 D to 2.2 D, where D is the inside diameter of said rod.

10. A string of drilling rods for transmitting information at least between the bottom end of the string and its top end, the string being **characterised In that** it comprises:
- a plurality of hollow drilling rods (T) according to any one of claims 1 to 9, said rods being assembled to one another via their coupling sleeves;
- a drilling tool (96) fixed to the bottom end of the bottom rod of said string;
- a first electromagnetic coupling assembly (106) placed close to the bottom end of the bottom rod in the axial bore of said rod and suitable for receiving alternating electrical signals representative of information to be transmitted; and
- a second electromagnetic coupling assembly (110) placed in the axial bore of the top rod situated inside the borehole; whereby said second assembly is suitable for picking up an electrical signal created by current circulating in a current loop constituted firstly by said conductive layer (80) and by said conductive rings (84) and by the mud inside said rods, and secondly by the walls of said rods and the mud outside said rods, said current being created by the signal applied to the first electromagnetic coupling assembly.
